# EUROPÄISCHE PATENTSCHRIFT

(11) **EP 1 436 500 B1**
(45) Veröffentlichungstag und Bekanntmachung des Hinweises auf die Patenterteilung: **18.04.2007**
(21) Anmeldenummer: 02772032.5
(22) Anmeldetag: 29.08.2002
(51) Int. Cl.: F02M 51/06, F02M 61/16

(54) **BRENNSTOFFEINSPRITZVENTIL**
FUEL-INJECTION VALVE
SOUPAPE D'INJECTION DE COMBUSTIBLE

(30) Priorität: 10.10.2001 DE 10149914
(43) Veröffentlichungstag der Anmeldung: 14.07.2004
(73) Patentinhaber: ROBERT BOSCH GMBH, 70442 Stuttgart (DE)
(72) Erfinder: BÖCKING, Friedrich, 70499 Stuttgart (DE)
(86) Internationale Anmeldenummer: PCT/DE2002/003171
(87) Internationale Veröffentlichungsnummer: WO 2003/033904

(56) Entgegenhaltungen:
- EP-A- 0 869 278
- DE-C- 19 940 055
- US-A- 4 284 263
- PATENT ABSTRACTS OF JAPAN vol. 012, no. 116 (M-684), 13. April 1988 (1988-04-13) & JP 62 243964 A (HITACHI METALS LTD), 24. Oktober 1987 (1987-10-24)

## Beschreibung

### Stand der Technik

Die Erfindung geht aus von einem Brennstoffeinspritzventil nach der Gattung des Anspruchs 1.

Aus der EP 0 869 278 A1 ist ein Brennstoffeinspritzventil mit einem steuerbaren Aktor bekannt, der in einen Aktorgehäuse eingebracht ist, das fest mit einem Ventilkörper verbunden ist. Der Aktor steht in Wirkverbindung mit einer Ventilnadel, wobei an der Ventilnadel ein Ventilschließkörper ausgeformt ist, der mit einer Ventilsitzfläche zu einem Ventildichtsitz zusammenwirkt. Das Material des Aktorgehäuses weist einen thermischen Ausdehnungskoeffizienten auf, der nahezu gleich dem thermischen Ausdehnungskoeffizienten des piezoelektrischen Aktors ist. Das Aktorgehäuse ist in eine Ausnehmung des Ventilkörpers eingesetzt und über einen Flansch, der ungefähr in der Mitte der Längserstreckung des Aktorgehäuses angeordnet ist, mit dem Ventilkörper verschraubt. Die temperaturbedingte Dehnung des Aktors und der Übertragungselemente bis zu dem Ventilschließkörper entspricht der temperaturbedingten Dehnung des Ventilkörpers und des Abschnitts-Aktorgehäuses von dem Flansch, bis zu einem Abschlußelement, auf das sich der Aktor abstützt.

Nachteilig an dem beschriebenen Stand der Technik ist, daß die Temperaturkompensation nur .schwer ausreichend genau bewirkt werden kann. Die Temperaturdehnung ist nur annähernd linear und die verwendeten Piezomaterialien für den Aktor weisen zum Teil negative Temperaturdehnungskoeffizienten auf. Weiterhin ist nachteilig, daß relativ große Mengen teurer Sonderwerkstoffe wie Invar erforderlich sind. Das Aktorgehäuse ist auch nicht in seiner vollständigen Länge zur Temperaturkompensation wirksam, sondern nur zwischen Flansch und einer Anlagefläche des Aktors.

### Vorteile der Erfindung

Das erfindungsgemäße Brennstoffeinspritzventil mit den Merkmalen des Anspruchs 1 hat demgegenüber den Vorteil, daß die durch den Kompensationsabschnitt bereits minimierte Temperaturdehnung zusätzlich aufgrund der Kühlung verringert wird. Da das Aktorgehäuse und der darin angeordnete Aktor von frisch zulaufendem Brennstoff flächig umspült werden, stellt sich eine Betriebstemperatur ein, die gegenüber der Ausgangstemperatur nur um einen geringeren Wert erhöht ist, als nach dem Stand der Technik. Da die Abweichung gegenüber dem kalten Zustand sehr gering ist, können die Toleranzen und Spiele auf den warmen Betriebszustand optimiert werden. Durch den mehrteiligen Aufbau des Aktorgehäuses werden auch nur geringe Mengen Sonderwerkstoffe benötigt. Der Kompensationsabschnitt wird vollständig zur Dehnungskompensation genutzt.

Durch die in den abhängigen Ansprüchen angegebenen Maßnahmen sind vorteilhafte Weiterbildungen und Verbesserungen des im Anspruch 1 angegebenen Brennstoffeinspritzventils möglich.

In einer vorteilhaften Ausführung ist ein von dem Aktorgehäuse umgrenzter Aktorraum an seinem ventilnadelseitigem Ende durch eine biegeweiche Membran gegen einen zweiten unter Brennstoffzulaufdruck stehenden Brennstoffraum abgedichtet und der Aktorraum ist mit einem Hydraulikfluid befüllt. Dadurch werden Abdichtprobleme vermieden. Die Membran trennt den Aktorraum und den zweiten Brennstoffraum, die unter dem gleichen Druck stehen. Durch die Elastizität der Membran erfolgt solange eine Verformung der Membran, bis Druckgleichheit herrscht. Weiterhin kann die Membran durch die Elastizität der Bewegung eines die Membran durchdringenden Übertragungselements für eine Hubbewegung folgen, ohne daß eine gleitende, bewegliche Dichtlinie erforderlich ist.

Günstig ist die Membran ein Wellrohr, das mit einem Aktorstößel einerseits und mit dem Aktorgehäuse andererseits dichtend verbunden ist. Ein Wellrohr ermöglicht in einem sehr weiten Wegebereich eine Dehnung in seiner Längsachse, die die Richtung der Hubbewegung ist.

Das Hydraulikfluid kann ein Silikonöl sein. Ein Silikonöl weist eine gute chemische Verträglichkeit mit den Piezomaterialien des Aktors auf und läßt sich sehr gut hinsichtlich gewünschter Gleiteigenschaften und Viskosität optimieren.

Vorteilhaft stützt sich der Aktor über ein Stützelement gegen das Aktorgehäuse ab und wird durch eine obere Membran ein dritter unter Brennstoffzulaufdruck stehender Brennstoffraum innerhalb des Aktorgehäuses dichtend abgetrennt, der mit dem ersten Brennstoffraum in Verbindung steht. Dadurch wird die Gesamtfläche der elastischen Membranen vergrößert, die durch Verformen den Druckausgleich bewirken, und die erforderliche punktuelle Verformung verringert. Die Lebensdauer der Membranen erhöht sich somit.

Der Kompensationsabschnitt besteht vorteilhaft aus Invar. Invar, d. h. eine Legierung aus Nickel und Eisen, besitzt die gewünschten Eigenschaften und ist gut verfügbar.

### Zeichnung

Ein Ausführungsbeispiel der Erfindung ist in der Zeichnung vereinfacht dargestellt und in der nachfolgenden Beschreibung näher erläutert. Es zeigt:
- Fig. 1: einen schematischen Schnitt durch ein Ausführungsbeispiel eines erfindungsgemäßen Brennstoffeinspritzventils im Bereich eines Aktors.

### Beschreibung des Ausführungsbeispiels

In Fig. 1 ist ein schematischer Schnitt durch ein Ausführungsbeispiel eines erfindungsgemäßen Brennstoffeinspritzventils 1 im Bereich eines Aktors 2 dargestellt. Der Aktor 2. ist von einem zylinderförmigen Kompensationsabschnitt 3 umgeben, der über einen Flansch 4 mit einem unteren Ventilkörper 5 und einem oberen Ventilkörper 6 verbunden ist. Mittels eines Gewindes 7 ist auf dem Kompensationsabschnitt 3 ein Abschluß 8 aufgeschraubt. Über eine Schweißnaht 9 ist ein Wellrohr 10 dichtend mit dem Kompensationsabschnitt 3 verbunden und über eine weitere Schweißnaht 11 mit einem Aktorstößel 12, der an dem Aktor 2 anliegt. Der Kompensationsabschnitt 3 und der Abschluß 8 bilden zusammen ein Aktorgehäuse 13, das durch das Wellrohr 10 gegenüber einem zweiten Brennstoffraum 14 abgedichtet ist.

Im Inneren des Aktorgehäuses 13 befindet sich ein Aktorraum 15. Das Aktorgehäuse 13 ist über einen Großteil seiner Oberfläche von einem ersten Brennstoffraum 15 umgeben, der nach außen durch den oberen Ventilkörperabschnitt 6 umgrenzt wird. Der erste Brennstoffraum 15 wird über eine Brennstoffzulaufbohrung 16 mit dem zulaufenden Brennstoff befüllt und steht unter dem Druck des zulaufenden Brennstoffs. Über eine Verbindungsbohrung 17 in dem Flansch 4 des Kompensationsabschnittes 3 kann der Brennstoff von dem ersten Brennstoffraum 15 in den zweiten Brennstoffraum 14 gelangen. Wenn mehrere solche Verbindungsbohrungen 17 über den Umfang des Flansches 4 verteilt werden, so erfolgt der Übertritt des Brennstoffs von dem ersten Brennstoffraum 15 in den zweiten Brennstoffraum 14 gleichmäßig über den Umfang verteilt. Als Folge davon wird das Aktorgehäuse 13 über einen Großteil seiner Fläche gleichmäßig von dem über die Brennstoffzulaufbohrung 16 in das Brennstoffeinspritzventil 1 eintretenden Brennstoff umspült und kühlt dieses Gehäuse.

Der Aktor 2 stützt sich über ein Stützelement 18 an dem Abschluß 8 des Aktorgehäuses 13 ab. Durch eine zweite Membran 19 wird ein dritter Brennstoffraum 20 im oberen Bereich des Aktorgehäuses 13 von dem Aktorraum 15 abgetrennt. Über eine Verbindungsbohrung 21 steht der dritte Brennstoffraum 20 mit dem ersten Brennstoffraum 15 in Verbindung. Dadurch wird der dritte Brennstoffraum 20 mit Brennstoff gefüllt, der unter demselben Druck wie der Brennstoff in dem Brennstoffraum 15 steht. Werden mehrere solche Verbindungsbohrungen 21 über die radiale Fläche des Abschlusses 8 verteilt, so kann auch hier eine Durchströmung des dritten Brennstoffraums 20 mit der damit verbundenen Kühlwirkung über die Fläche der Membran 19 auf den Aktorraum 15 erreicht werden. Der Aktorraum 22 ist vorzugsweise mit einem Silikonöl angefüllt.

Wenn an den Aktor 2 über hier nicht dargestellte Ansteuerleitungen eine elektrische Spannung angelegt wird, so dehnt sich dieser aus und überträgt eine Hubbewegung über den Aktorstößel 12 auf weitere hier nicht dargestellte Verbindungselemente bis zu einem Ventildichtsitz. Bei dem Brennstoffeinspritzventil 1 handelt es sich um ein Brennstoffeinspritzventil 1 mit nach außen öffnender Ventilnadel. Daher erfolgt die Öffnungsbewegung in der hier vorliegenden Zeichnung nach unten. Das Wellrohr 10 folgt dabei der Hubbewegung elastisch und es sind aufgrund der Schweißnähte 9 und 11 keine gleitenden Dichtkanten erforderlich. Der Druck im Aktorraum 22 und drittem Brennstoffraum 20 sowie zweitem Brennstoffraum 14 ist dabei stets gleich, da die zweite Membran 19 und das Wellrohr 10 sich stets so verformen, daß es zum Druckausgleich kommt. Günstig wird der Verformungsweg insgesamt dadurch reduziert, daß eine große Oberfläche der zweiten Membran 19 und des Wellrohrs 10 sich elastisch verformen können.

Wenn die an den Aktor 2 angelegte Spannung abfällt, so wird die Ventilnadel durch eine nicht dargestellte Ventilfeder in ihre Ausgangslage zurückgedrückt und überträgt diese Bewegung auf den Aktorstößel 12, der den Aktor 2 auf seine Ausgangslänge gegen das Stützelement 18 und den Abschluß 8 zurückdrückt.

Nach einer Inbetriebnahme des Brennstoffeinspritzventils 1 erwärmt sich dieses mit fortschreitendem Betrieb. Dabei stellt sich eine neue Gesamtlänge des Aktors 2 des Aktorstößels 12 und weiterer Übertragungselemente bis zu dem Ventildichtsitz aufgrund der Temperaturdehnungen der in der Abfolge aufeinanderfolgenden Bauelemente ein. Andererseits stellt sich ebenfalls durch die Erwärmung eine neue Gesamtlänge der aufeinanderfolgenden Bauelemente des unteren Ventilkörpers 5 und des Kompensationsabschnitts 3 des Aktorgehäuses 13 ein. Wenn die Werkstoffeigenschaften des Kompensationsabschnittes 3, bevorzugt das Material Invar, und die Länge des Kompensationsabschnitts geeignet gewählt werden, so entsprechen diese Temperaturdehnungen insgesamt einander und die Pressung im Ventildichtsitz, sowie die Dichtwirkung bleibt gleich bzw. erhalten. Durch die Kühlung mit zulaufendem Brennstoff in dem ersten Brennstoffraum 15, der das Aktorgehäuse 13 flächig umgibt, wird die Temperaturdifferenz zwischen kalt und betriebswarm gering gehalten und die Temperaturkompensation optimiert. Die Befüllung mit Silikonöl verhindert Beschädigungen des Piezomaterials des Aktors 2 durch den Brennstoff, vermindert eine eventuelle Reibung des Aktors gegenüber den Innenwandflächen des Aktorgehäuses 13 und verbessert insbesondere die Wärmeleitung von dem Aktor 2 zu dem Aktorgehäuse 13 und weiter zu dem kühlenden Brennstoff in dem ersten Brennstoffraum 15.

## Patentansprüche

1. Brennstoffeinspritzventil (1), insbesondere Einspritzventil für Brennstoffeinspritzanlagen von Brennkraftmaschinen, mit einem piezoelektrischen oder magnetostriktivem Aktor (2), der eine Ventilnadel und einen mit der Ventilnadel verbundenen Ventilschließkörper betätigt,
wobei der Ventilschließkörper mit einer Ventilsitzfläche zu einem Ventildichtsitz zusammenwirkt,
wobei der Aktor (2) in einem Aktorgehäuse (13) angeordnet ist, das mit einem Ventilkörper (5, 6) an seinem ventilnadelseitigem Ende kraftschlüssig verbunden ist, und der Aktor (2) sich an dem hierzu entgegengesetzten Abschluß (8) des Aktorgehäuses (13) abstützt, und
wobei ein Kompensationsabschnitt (3) des Aktorgehäuses (13) aus einem Werkstoff mit nahezu keiner oder negativer Temperaturdehnung besteht, so daß die Temperaturdehnung des Aktorgehäuses (13) sowie des Ventilkörpers (5) in der Abfolge bis zu dem Ventildichtsitz der Temperaturdehnung des Aktors (2) und bis zum Ventildichtsitz angeordneter Übertragungselemente (12) im wesentlichen entspricht,
**dadurch gekennzeichnet,**
**daß** das Aktorgehäuse (13) radial außen von einem brennstoffdurchströmten ersten Brennstoffraum (15) umgeben ist.

2. Brennstoffeinspritzventil nach Anspruch 1,
**dadurch gekennzeichnet,**
**daß** ein von dem Aktorgehäuse (13) umgrenzter Aktorraum (22) an seinem ventilnadelseitigen Ende durch eine biegeweiche erste Membran gegen einen zweiten unter Brennstoffzulaufdruck stehenden Brennstoffraum (14) abgedichtet ist und
der Aktorraum (22) mit einem Hydraulikfluid befüllt ist.

3. Brennstoffeinspritzventil nach Anspruch 2,
**dadurch gekennzeichnet,**
**daß** die Membran ein Wellrohr (10) ist, das mit einem Aktorstößel (12) einerseits und mit dem Aktorgehäuse (13) andererseits dichtend verbunden ist.

4. Brennstoffeinspritzventil nach Anspruch 2 oder 3,
**dadurch gekennzeichnet,**
**daß** das Hydraulikfluid ein Silikonöl ist.

5. Brennstoffeinspritzventil nach einem der Ansprüche 2 bis 4,
**dadurch gekennzeichnet,**
**daß** der Aktor (2) sich über ein Stützelement (18) gegen das Aktorgehäuse (13) abstützt und durch eine zweite Membran (19) ein dritter unter Brennstoffzulaufdruck stehender Brennstoffraum (20) innerhalb des Aktorgehäuses (13) dichtend abgetrennt wird, der mit dem ersten Brennstoffraum (15) in Verbindung steht.

6. Brennstoffeinspritzventil nach eine der Ansprüche 1 bis 5,
**dadurch gekennzeichnet,**
**daß** der Kompensationsabschnitt (3) aus Invar besteht.

## Claims

1. Fuel injection valve (1), in particular injection valve for fuel injection systems of internal combustion engines, having a piezoelectric or magnetostrictive actuator (2) which actuates a valve needle and a valve closing body which is connected to the valve needle,
the valve closing body interacting with a valve seat face to form a valve sealing seat,
the actuator (2) being arranged in an actuator housing (13) which is connected in a force-fitting manner at its valve-needle-side end to a valve body (5,6), and the actuator (2) being supported on that termination (8) of the actuator housing (13) which is situated opposite said valve-needle-side end, and
a compensating section (3) of the actuator housing (13) being composed of a material which exhibits approximately zero or negative temperature-dependent expansion, so that the temperature-dependent expansion of the actuator housing (13) and of the valve body (5) in sequence up to the valve sealing seat substantially corresponds to the temperature-dependent expansion of the actuator (2) and of transmission elements (12) arranged up to the valve sealing seat,
**characterized**
**in that** the actuator housing (13) is surrounded radially at the outside by a first fuel space (15) which is traversed by fuel.

2. Fuel injection valve according to Claim 1,
**characterized**
**in that** an actuator space (22) which is surrounded by the actuator housing (13) is, at its valve-needle-side end, sealed off by means of a flexible first diaphragm from a second fuel space (14) which is under fuel supply pressure and
the actuator space (22) is filled with a hydraulic fluid.

3. Fuel injection valve according to Claim 2,
**characterized**
**in that** the diaphragm is a corrugated tube (10) which is sealingly connected at one side to an actuator plunger (12) and at the other side to the actuator housing (13).

4. Fuel injection valve according to Claim 2 or 3,
**characterized**
**in that** the hydraulic fluid is a silicone oil.

5. Fuel injection valve according to one of Claims 2 to 4,
**characterized**
**in that** the actuator (2) is supported against the actuator housing (13) by means of a support element (18), and a third fuel space (20) which is under fuel supply pressure is sealingly isolated within the actuator housing (13) by means of a second diaphragm (19), which third fuel space (20) is connected to the first fuel space (15).

6. Fuel injection valve according to one of Claims 1 to 5,
**characterized**
**in that** the compensating section (3) is composed of Invar steel.

## Revendications

1. Injecteur de carburant (1), en particulier injecteur pour des installations d'injection de carburant de moteurs à combustion interne, comprenant un actionneur piézoélectrique ou magnétostrictif (2) qui actionne une aiguille de soupape et un obturateur de soupape relié à l'aiguille de soupape, et coopérant avec une surface de siège de soupape pour former un siège de soupape étanche, l'actionneur (2) étant disposé dans un boîtier d'actionneur (13) relié par complémentarité de forces à un corps de soupape (5, 6) au niveau de son extrémité côté aiguille de soupape, et l'actionneur (2) s'appuyant contre la terminaison (8) du boîtier d'actionneur (13) opposée, avec un segment de compensation (3) du boîtier d'actionneur (13) constitué d'un matériau n'ayant quasiment aucune dilatation thermique ou ayant une dilatation thermique négative, de telle sorte que la dilatation thermique du boîtier d'actionneur (13) ainsi que du corps de soupape (5) l'un à la suite de l'autre jusqu'au siège de soupape étanche correspond pour l'essentiel à la dilatation thermique de l'actionneur (2) et des éléments de transmission (12) disposés jusqu'au siège de soupape étanche,
**caractérisé en ce que**
le boîtier d'actionneur (13) est entouré radialement à l'extérieur par une première chambre de carburant (15) traversée par du carburant.

2. Injecteur de carburant selon la revendication 1,
**caractérisé en ce qu'**
une chambre d'actionneur (22) délimitée à la périphérie par le boîtier d'actionneur (13) est isolée de manière étanche au niveau de son extrémité côté aguille de soupape par une première membrane souple par rapport à une deuxième chambre de carburant (14) soumise à la pression d'arrivée du carburant et la chambre d'actionneur (22) est remplie d'un fluide hydraulique.

3. Injecteur de carburant selon la revendication 2,
**caractérisé en ce que**
la membrane est un tube ondulé (10) relié de manière étanche d'une part à un poussoir d'actionneur (12) et d'autre part au boîtier d'actionneur (13).

4. Injecteur de carburant selon la revendication 2 ou 3,
**caractérisé en ce que**
le fluide hydraulique est une huile de silicone.

5. Injecteur de carburant selon l'une quelconque des revendications 2 à 4,
**caractérisé en ce que**
l'actionneur (2) s'appuie, par un élément d'appui (18), contre le boîtier d'actionneur (13), et une deuxième membrane (19), isole de manière étanche, une troisième chambre de carburant (20) soumise à la pression d'arrivée du carburant à l'intérieur du boîtier d'actionneur (13) et reliée à la première chambre de carburant (15).

6. Injecteur de carburant selon l'une quelconque des revendications 1 à 5,
**caractérisé en ce que**
le segment de compensation (3) est en invar.
